# EUROPÄISCHE PATENTANMELDUNG

(11) **EP 0 462 927 A1**
(43) Veröffentlichungstag der Anmeldung: **27.12.1991**
(21) Anmeldenummer: 91810397.9
(22) Anmeldetag: 27.05.1991
(51) Int. Cl.: F04B 39/04, F04B 39/06

(54) **Kolbenkompressor zum ölfreien Verdichten eines Gases**

(30) Priorität: 18.06.1990 CH 2020/90
(71) Anmelder: Maschinenfabrik Sulzer-Burckhardt AG, CH-4002 Basel (CH)
(72) Erfinder: Meier, Hans, CH-8483 Kollbrunn (CH)
(74) Vertreter: Steller, Manfred

(57) **Zusammenfassung**

Der kolben (5) des kompressors ist in einem Zylinder (6) mittels einer kurbelwelle und einer am kolben (5) angelenkten Pleuelstange (4) hin und her bewegbar. Der kolben (5) weist einen trockenlaufenden, mit einer Labyrinthdichtung versehenen Gasdichtungsteil (12) und einen der kurbelwelle zugewendeten Führungsteil (11) auf, der im Zylinder (6) gleitet und geschmiert ist. Der Gasdichtungsteil (12) und der Führungsteil (11) bestehen aus einem Werkstoff, dessen Wärmedehnungskoeffizient α im wesentlichen gleich Null ist. In der Wand des Zylinders (6) ist ein von einem kühlmittel durchströmter Raum (17,18) vorgesehen, der den Bewegungsbereich des kolbens (5) umgibt.

## Beschreibung

Die Erfindung bezieht sich auf einen Kolbenkompressor zum ölfreien Verdichten eines Gases, mit mindestens einem Kolben, der in einem Zylinder mittels einer Kurbelwelle und einer am Kolben angelenkten Pleuelstange hin- und herbewegbar ist und dessen dem Kompressionsraum zugewendeter Abschnitt als trockenlaufender, mit einer Labyrinthdichtung versehener Gasdichtungsteil ausgebildet ist, wogegen der der Kurbelwelle zugewendete Abschnitt des Kolbens als im Zylinder gleitender, geschmierter Führungsteil ausgebildet ist.

Solche Kompressoren, die z.B. aus der CH-PS 668 458 bekannt sind, werden zum Verdichten sehr unterschiedlicher Gase verwendet, wie z.B. Stickstoff, Kohlenwasserstoffe oder auch Ammoniak. Bei solchen Kompressoren wurden bisher normale Maschinenbaustoffe für den Kolben und für den Zylinder verwendet. Dabei wurde ein relativ grosses Spiel, z.B. ≧ 0,1 mm bei 200 mm Zylinderdurchmesser, zwischen dem Führungsteil und der umgebenden Zylinderwand einerseits und dem Gasdichtungsteil und der umgebenden Zylinderwand andererseits vorgesehen, um den im Betrieb unterschiedlichen Wärmedehnungen Rechnung zu tragen. Ausserdem ist bei Anwendung relativ grosser Spiele nicht auszuschliessen, dass Berührung zwischen dem Gasdichtungsteil und der umgebenden Zylinderwand stattfindet. Unter Umständen muss dann zu Inspektions-und/oder Reparaturzwecken der Kompressor geöffnet werden, wobei dann - wenn umweltgefährdende Gase verdichtet werden, z.B. Ammoniak - besondere Vorkehren getroffen werden müssen, dass solches Gas nicht in die Atmosphäre entweicht. Weiter ist bei Anwendung eines relativ grossen Spiels zwischen dem Gasdichtungsteil und der umgebenden Zylinderwand der Wirkungsgrad des Kompressors verhältnismässig niedrig.

Der Erfindung liegt deshalb die Aufgabe zugrunde, einen Kompressor der eingangs genannten Art bezüglich des Kolbenführungsverhaltens zu verbessern.

Diese Aufgabe wird erfindungsgemäss dadurch gelöst, dass der Gasdichtungsteil und der Führungsteil des Kolbens aus einem Werkstoff bestehen, dessen Wärmedehnungskoeffizient **α** im wesentlichen gleich Null ist, und dass in der Wand des Zylinders ein von einem Kühlmittel durchströmter Raum vorgesehen ist, der den Bewegungsbereich des Kolbens umgibt. Durch diese Gestaltung wird erreicht, dass sowohl die Differenz zwischen dem Aussendurchmesser des Führungsteils und dem Innendurchmesser der umgebenden Zylinderwand als auch die Differenz zwischen dem Aussendurchmesser des Gasdichtungsteils und dem Innendurchmesser der umgebenden Zylinderwand nur geringen, temperaturbedingten Veränderungen unterworfen sind. Damit lassen sich die genannten Differenzen oder das jeweilige Spiel zwischen dem betreffenden Kolbenteil und der umgebenden Zylinderwand sehr klein bemessen, z.B. < 0,05 mm bei 200 mm Zylinderdurchmesser. Trotz des nunmehr sehr geringen radialen Spiels ist also die Gefahr eliminiert, dass der Gasdichtungsteil insbesondere beim Anfahren des Kompressors an der umgebenden Zylinderwandung streift.. Dadurch bedingte Inspektionen und/oder Reparaturen sind also ebenfalls eliminiert, so dass der Kompressor weniger häufig als bisher geöffnet werden muss. Wegen des engeren Spiels ist der Wirkungsgrad des Kompressors grösser als bisher und es lassen sich höhere Kompressionsdrücke als bisher erreichen.

Zwei Ausführungsbeispiele der Erfindung werden in der folgenden Beschreibung anhand der Zeichnung näher erläutert. Es zeigen:

Fig. 1 und 2 je einen Längsschnitt durch Kolbenkompressoren nach der Erfindung.

Gemäss Fig. 1 weist der Tauchkolbenkompressor,ein Kurbelgehäuse 1 auf, das nur teilweise dargestellt ist und in dem eine im Detail nicht dargestellte Kurbelwelle in an sich bekannter Weise gelagert ist. Am Kurbelzapfen 3 der Kurbelwelle ist eine Pleuelstange 4 angelenkt, die einen Kolben 5 antreibt. Am Kurbelgehäuse 1 ist ein Zylindergehäuse 6 angeschlossen, das zu diesem Zweck mit einem Befestigungsflansch 6′ versehen ist und dessen Achse 7 sich etwa in horizontaler Richtung erstreckt. An dem dem Kurbelgehäuse 1 abgewendeten Ende des Zylindergehäuses 6 ist ein Zylinderkopf 8 vorgesehen, über den das zu komprimierende Gas (Pfeil 9) zugeführt und das komprimierte Gas (Pfeil 10) abgeführt wird. Im Zylinderkopf 8 sind in bekannter Weise nicht näher dargestellte Saugund Druckventile untergebracht. Mit 20 ist der Kompressionsraum zwischen dem Kolben 5 und dem Zylinderkopf 8 bezeichnet.

Der einstückige Kolben 5 besteht aus einem ölgeschmierten Führungsteil oder Führungskolben 11, der über einen Kolbenbolzen 4′ mit der Pleuelstange 4 gelenkig verbunden ist, und einem Gasdichtungsteil oder Arbeitskolben 12, der einen wesentlich kleineren Durchmesser aufweist als der Führungskolben 11. Der Arbeitskolben 12 ist auf seiner äusseren Mantelfläche mit einer Labyrinthdichtung versehen. Der Führungskolben 11 gleitet während des Betriebes des Kompressors mit seiner äusseren Mantelfläche an der inneren Zylinderwand 13 des doppelwandigausgebildeten Zylindergehäuses 6. An dem dem Arbeitskolben 12 zugewandten Ende des Führungskolbens 11 weist dieser mehrere Oelabstreifringe 14 auf, die in Ringnuten des Führungskolbens untergebracht sind, von denen übe:r den Kolbenumfang verteilt Oelabführbohrungen 14′ ausgehen und in das Innere des Kolbens münden. Am anderen Ende des Führungskolbens 11 ist ein Oelabstreifring 15-vorgesehen, der - wie die Ringe 14 - in einer Ringnut gehalten ist, die über Oelabführbohrungen 15′ mit dem Kolbeninnern in Verbindung steht. In der gezeichneten Lage des Kolbens 5 steht dieser etwa in der Mitte zwischen dem oberen und dem unteren Totpunkt. Ungefähr an der Stelle, an der sich bei oberer Totpunktlage des Kolbens 5 der Uebergang vom Führungskolben 11 zum Arbeitskolben 12 befindet, besteht im Zylindergehäuse 6 ein Raum 30 niedrigen Druckes, a! dem eine Leckageabfuhr 16 angeschlossen ist und der dem Druckausgleich dient. Die Leckageabfuhr 16 besteht aus mehreren, über den Umfang des Gehäuses 6 verteilten Oeffnungen, an die eine schematisch dargestellte Ringleitung 31 angeschlossen ist. An die Ringleitung 31 ist eine Leitung 32 angeschlossen, die über einen Oelfilter 33 zu einem Behälter 34 führt, in dem im wesentlichen der gleiche niedrige Druck herrscht wie im Raum 30. Der Behälter 34 ist über eine Leitung 35 mit der Zufuhr für das zu komprimierende Gas (Pfeil 9) verbunden. Ueber :die Ringleitung 31 und die Leitung 32 werden durch die Kolbenbewegungen verdrängtes Gas, Leckagegas von der Labyrinthdichtung am Arbeitskolben 12 sowie gegebenenfalls geringe Mengen von vom Kurbelgehäuse 1 her vordringendes und von den Oelabstreifringen 14, 15 nicht erfasstes Lecköl aus dem Raum 30 abgeführt. Das Lecköl wird im Filter 33 vom Gas getrennt und kann über eine nicht dargestellte Leitung in das Kurbelgehäuse 1 zurückgeführt werden. Das vom Lecköl befreite Gas wird - sofern es nicht Luft ist, das man in die Atmosphäre entweichen lassen kann- der Saugseite des Kompressors zugeführt. Zwischen dem Kurbelgehäuse 1 und der Saugseite des Kompressors erstreckt sich eine Leitung 36, die ebenfalls dem Druckausgleich dient und die einen Oelfilter 37 aufweist, um ein Vordringen von Oel aus dem Kurbelgehäuse zur Saugseite zu verhindern. Beiderseits des Führungskolbens 11 herrscht somit der gleiche niedrige Druck.

Im doppelwandigen Zylindergehäuse 6 sind zwei kühlmitteldurchströmte Räume 17 und 18 vorhanden, von denen der Raum 17 den Führungskolben 11 und der Raum 18 den Arbeitskolben 12 umgibt. Die beiden Räume 17 und 18 sind kühlmittelseitig voneinander getrennt, und jeder der beiden Räume ist mit einer eigenen Kühlmittelzufuhr versehen, von denen in Fig. 1 nur die Zufuhr 18′ zum Raum 18 dargestellt ist. Die in Fig. 1 nicht dargestellte Zufuhr zum Raum 17 ist vorzugsweise nahe dem Befestigungsflansch 6′ angeordnet, und zwar so, dass das Kühlmittel tangential in den Raum 17 eintritt. Die Kühlmittelabfuhr, die in Fig. 1 wiederum nicht dargestellt ist, ist ebenfalls getrennt. Durch diese getrennte Kühlmittelzu- und -abfuhr lässt sich die Kühlung des zugehörigen Kolbenteils individuell einstellen.

Der Kolben 5 besteht als Ganzes aus einem Werkstoff, dessen Wärmeausdehnungskoeffizient **α** im wesentlichen gleich Null ist, z.B. einem mit ca. 35 Gewichtsprozenten Nickel legierten Gusseisen. Durch die Verwendung dieses Werkstoffs in Verbindung mit der Kühlung durch das die Räume 17 und 18 durchströmende Kühlmittel gelingt es, den Ringspalt oder das Spiel zwischen dem Führungskolben 11 und der umgebenden Zylinderwand 13 einerseits und zwischen der Labyrinthdichtung des Arbeitskolbens 12 und der umgebenden Zylinderwand 13 anderseits auch bei wechselnden Betriebstemperaturen im wesentlichen konstant und besonders klein zu halten, z.B. ≦ 0,05 mm bei 200 mm Kolbendurchmesser, so dass die Leckgasverluste stets minimal sind.

Bei dem Kolbenkompressor gemäss Fig. 2 wird ein Kolben 5′ verwendet, bei dem der Führungskolben 11′ und der Arbeitskolben 12′ etwa gleichen Durchmesser aufweisen. Der Arbeitskolben 12′ besteht in diesem Ausführungsbeispiel aus mehreren Teilen, nämlich einem hohlen Kolbenabschnitt 21, einem Kolbenmantelabschnitt 22 und einem Kolbenboden 23. Der Kolbenabschnitt 21 bildet mit dem Führungskolben 11′ ein Stück und geht an seinem dem Kompressionsraum 20 zugewendeten Ende in einen gegen die Achse 7 ragenden Flansch 21′ über. Der Mantelabschnitt 22 bildet einen Ring, der auf seiner Aussenfläche die nicht näher dargestellte Labyrinthdichtung aufweist. Auf der Innenseite des Mantelabschnittes 22 ist ein gegen die Zylinderaschse 7 ragender Ringflansch 22′ vorhanden, der einerseits an dem Flansch 21′ und andererseits am Kolbenboden 23 anliegt. Mittels nicht näher dargestellter Schrauben (strichpunktierte Linie 24) ist der Mantelabschnitt 22 zwischen dem Kolbenboden 23 und dem Flansch 21′ eingeklemmt. Bei diesem Ausführungsbeispiel bestehen der Kolbenabschnitt 21, der Mantelabschnitt 22 und der Führungskolben 11′ aus einem Werkstoff, dessen Wärmeausdehnungskoeffizient **α** im wesentlichen gleich Null ist, also z.B. dem mit ca. 35% Nickel legierten Gusseisen. Der Kolbenboden 23 kann abenfalls aus diesem Werkstoff bestehen.

Der im doppelwandigen Zylindergehäuse 6 vorhandene kühlmitteldurchströmte Raum 25 ist in diesem Fall nicht unterteilt, sondern umgibt sowohl den Führungskolben 11′ als auch den Arbeitskolben 12′. Die Kühlmittelzufuhr zum Raum 25 ist im Bereich des Kompressionsraumes 20 vorgesehen und mit 26 bezeichnet, wogegen die Kühlmittelabfuhr sich am anderen Ende des Raumes 25 befindet und mit 27 bezeichnet ist.

Abweichend von den beschriebenen Beispielen kann die Zylinderachse statt horizontal auch vertikal stehen, oder es kann bei Mehrzylindermaschinen eine V-Anordnung der Zylinder in Frage kommen. Weiter ist es möglich, dass der Gasdichtungsteil einen grösseren Durchmesser aufweist als der Führungsteil.

## Patentansprüche

1. Kolbenkompressor zum ölfreien Verdichten eines Gases, mit mindestens einem Kolben, der in einem Zylinder mittels einer Kurbelwelle und einer am Kolben angelenkten Pleuelstange hin- und herbewegbar ist und dessen dem Kompressionsraum zugewendeter Abschnitt als trockenlaufender, mit einer Labyrinthdichtung versehener Gasdichtungsteil ausgebildet ist, wogegen der der Kurbelwelle zugewendete Abschnitt des Kolbens als im Zylinder gleitender, geschmierter Führungsteil ausgebildet ist, **dadurch gekennzeichnet,** dass der Gasdichtungsteil und der Führungsteil des Kolbens aus einem Werkstoff bestehen, dessen Wärmedehnungskoeffizient α im wesentlichen gleich Null ist, und dass in der Wand des Zylinders ein von einem Kühlmittel durchströmter Raum vorgesehen ist, der den bewegungsbereich des Kolbens umgibt.

2. Kolbenkompressor nach Anspruch 1, dadurch gekennzeichnet, dass im bereich der Hin- und Herbewegung des Führungsteils Oelabstreifmittel vorgesehen sind und im Zylinder in einem bereich zwischen den Oelabstreifmitteln und dem Gasdichtungsteil ein Raum niedrigen Druckes vorgesehen ist, an dem mindestens eine Leitung zum Abführen von aus dem Kompressionsraum stammendem Leckgas und von aus dem Kurbelraum stammendem Lecköl angeschlossen ist.

3. Kolbenkompressor nach Anspruch 1 oder 2, dadurch gekennzeichnet, dass der von-Kühlmittel durchströmte Raum quer zur bewegungsrichtung des Kolbens unterteilt ist, so dass ein den Führungsteil umgebender Kühlraum und ein den Gasdichtungsteil umgebender Kühlraum entsteht und jeder dieser beiden Kühlräume eine eigene Kühlmittelzufuhr und -abfuhr aufweist.

4. Kolbenkompressor nach Anspruch 1, dadurch gekennzeichnet, dass der die Labyrinthdichtung aufweisende Mantel als vom übrigen Kolben getrennter ringförmiger bauteil ausgebildet ist.

5. Kolbenkompressor nach Anspruch 4, dadurch gekennzeichnet, dass der bauteil einen nach innen ragenden Flansch aufweist, über den der bauteil mit dem übrigen Kolben verbunden ist.

6. Kolbenkompressor nach Anspruch 5, dadurch gekennzeichnet, dass der Flansch des ringförmigen bauteils zwischen dem übrigen Kolben und einer einen Kolbenboden bildenden Platte eingespannt ist.

7. Kolbenkompressor nach einem der Ansprüche 1 bis 6, dadurch gekennzeichnet, dass die Menge des Kühlmittels regelbar ist.

8. Kolbenkompressor nach einem der Ansprüche 1 bis 7, dadurch gekennzeichnet, dass der Werkstoff des Kolbens aus einer Eisenlegierung mit ca. 35% Gewichtsprozenten Nickel besteht und dass das umgebende Zylindergehäuse aus einem Werkstoff mit einem normalen Wärmedehnungskoeffizienten α besteht.

9. Kolbenkompressor nach Anspruch 3, dadurch gekennzeichnet, dass die Kühlmittelzufuhr zu dem den Führungsteil umgebenden Kühlraum tangential in diesen mündet.

10. Kolbenkompressor nach Anspruch 2, dadurch gekennzeichnet, dass in der am Raum niedrigen Druckes angeschlossenen Leitung ein Oelfilter angeordnet ist.

11. Kolbenkompressor nach Anspruch 10, dadurch gekennzeichnet, dass der Raum niedrigen Druckes mit der Saugseite des Kompressors verbunden ist.
